# EUROPÄISCHE PATENTSCHRIFT

(11) **EP 3 212 895 B1**
(45) Veröffentlichungstag und Bekanntmachung des Hinweises auf die Patenterteilung: **17.03.2021**
(21) Anmeldenummer: 16700042.1
(22) Anmeldetag: 05.01.2016
(51) Int. Cl.: F01D 5/32

(54) **SCHAUFELBEFESTIGUNG MIT SICHERUNGSEINRICHTUNG FÜR TURBINENSCHAUFELN**
ROTOR COMPRISING A TURBINE BLADE WITH A LOCKING DEVICE
ROTOR COMPORTANT UNE AUBE DE TURBINE AVEC UN DISPOSITIF DE VERROUILLAGE

(30) Priorität: 20.01.2015 EP 15151806
(43) Veröffentlichungstag der Anmeldung: 06.09.2017
(73) Patentinhaber: Siemens Energy Global GmbH & Co. KG, 81739 München (DE)
(72) Erfinder: REHNSCH, Andreas, 45149 Essen (DE)
(86) Internationale Anmeldenummer: PCT/EP2016/050066
(87) Internationale Veröffentlichungsnummer: WO 2016/116285

(56) Entgegenhaltungen:
- EP-A1- 1 892 380
- US-A- 2 847 187
- US-A- 4 668 167
- US-A- 5 431 543

## Beschreibung

Die Erfindung betrifft einen Rotor umfassend zumindest eine Turbinenschaufel und eine Sicherungseinrichtung zur axialen und radialen Sicherung der Turbinenschaufel, wobei der Rotor eine Schaufelnut und die Turbinenschaufel einen Turbinenschaufelfuß umfasst, wobei die Schaufelnut und der Turbinenschaufelfuß an die Schaufelnut angepasst ist, wobei die Sicherungseinrichtung ein Haltestück aufweist, das zwischen der Schaufelnut und dem Turbinenschaufelfuß angeordnet ist.

Schaufelbefestigungen werden in der Regel zum Befestigen von Laufschaufeln an einem Rotor einer Strömungsmaschine, insbesondere einer Dampfturbine verwendet. Durch die vergleichsweise hohe Rotation des Rotors werden die auf dem Rotor angeordneten Laufschaufeln hohen Fliehkräften ausgesetzt. Der Turbinenschaufelfuß der Turbinenschaufeln muss daher hohen Kräften standhalten und wird in der Schaufelnut radial nach außen gedrängt. Neben den Fliehkräften stellen starke Schwingungsbelastungen ein weiteres Problem dar, die mechanische Beschädigungen, Materialermüdungen zur Folge haben können. Korrosion und eine Wanderbewegung des Schaufelfußes durch die Dmpfbeaufschlagung oder Schwingungen innerhalb der Schaufelnut stellen weitere Probleme dar. Zum Festlegen des Turbinenschaufelfußes innerhalb der Schaufelnut sind verschiedene Lösungen wie beispielsweise Metallkeile, Federringe oder Abdichtungsstücke bekannt. Metallkeile stellen zwar axial als auch radial eine Arretierung des zugehörigen Schaufelfußes innerhalb einer Schaufelnut her, aber bei großen Laufschaufeln ist es mit solchen Metallkeilen schwierig, ausreichende Haltekräfte während der Rotation in radialer Richtung zu erzeugen. Des Weiteren zeigen Metallkeile bei längerem Betrieb im Dampfmedium ein korrosives Verhalten, das die Demontage schwierig macht.

Es sind axial gefädelte Laufschaufeln bekannt, die in Turbomaschinen wie beispielsweise Dampfturbinen, die aufgrund der Betriebsbeanspruchung eine Konstruktion benötigen, die die axialen Betriebskräfte der Turbinenschaufel aufnimmt und die Schaufel in ihrer axialen Position hält. Solche Sicherungen werden auch als axiale Sicherungen bezeichnet. In der Regel werden bei solchen axialen Sicherungen zwei Kerben angeordnet, die zueinander überlagert ausgebildet sind. Allerdings zeigen Überlagerungen von Kerben häufig eine erhöhte Beanspruchung und bedeuten somit eine begrenzte Anwendbarkeit im Turbomaschinenbau Beispiele von Schaufelbefestigungen an einem Rotor einer Strömungsmaschine sind aus EP 1892380 A1, US 2847187 A, US5431543 A und US 4668167 A bekannt.

Der Erfindung liegt die Aufgabe zugrunde, eine Schaufelbefestigung bei einer Strömungsmaschine bereitzustellen, bei der über einen langen Betriebszeitraum hinweg eine präzise und feste Halterung von Schaufeln, den zugehörigen Schaufelhaltern, sichergestellt ist.

Die Aufgabe wird gelöst durch einen Rotor gemäß Anspruch 1. Der Rotor umfasst zumindest eine Turbinenschaufel und eine Sicherungseinrichtung zur axialen und radialen Sicherung der Turbinenschaufel, wobei der Rotor eine Schaufelnut und die Turbinenschaufel einen Turbinenschaufelfuß umfasst, wobei die Schaufelnut und der Turbinenschaufelfuß an die Schaufelnut angepasst ist, wobei die Sicherungseinrichtung ein Haltestück aufweist, das zwischen der Schaufelnut und dem Turbinenschaufelfuß angeordnet ist, wobei das Haltestück einen Vorsprung aufweist, der in eine Ausnehmung im Turbinenschaufelfuß angeordnet ist, wobei der Vorsprung in die Ausnehmung derart eingreift, dass ein Verschieben des Haltestücks in der axialen Richtung verhindert ist, wobei die Sicherungseinrichtung eine Kraftfeder aufweist, die eine in radialer Richtung wirkende Kraft von dem Rotor auf die Turbinenschaufel ausübt.

Mit der Erfindung wird somit vorgeschlagen, in einen Raum zwischen dem Rotor und dem Turbinenschaufelfuß eine Sicherungseinrichtung anzuordnen. Dieser Raum ist vorzugszweise im Rotor angeordnet. Somit wird die durch den Raum gebildete Kerbe in eine radial innere Richtung zur Rotationsachse hin verschoben. Dadurch sind die angreifenden Kräfte auf den Rotor besser verteilt.

Vorteilhafte Weiterbildungen sind in den Unteransprüchen angegeben.

In einer Weiterbildung ist das Haltestück direkt in den Schaufelfuß integriert. Hierbei ist dies in axialer Richtung gesehen wahlweise an der Vorderkante des Schaufelfußes oder bevorzugterweise an der Hinterkante des Schaufelfußes in die radial innere Richtung ausgeprägt. Eine Ausprägung an der Vorderkante und Hinterkante ist hier möglich bei der Umsetzung einer axialen Ausnehmung, die das axiale Einschieben der modifizierten Schaufel weiterhin ermöglicht.

Gemäß der Erfindung weist die Sicherungseinrichtung ein Blech auf, das in einer zweiten Ausnehmung im Haltestück und in einer Rotorausnehmung angeordnet ist, wobei das Blech in die zweite Ausnehmung und in die Rotorausnehmung derart eingreift, dass ein Verschieben des Blechs in der axialen Richtung verhindert ist.

Somit wird ein wirksames Verschieben in axialer Richtung des Haltestücks wirksam vermieden. Das Blech wird hierbei in eine Rotorausnehmung und in eine zweite Ausnehmung im Haltestück angeordnet und bildet somit eine Sperre für das Haltestück um in axialer Richtung verschoben werden zu können.

In einer vorteilhaften Weiterbildung ist zwischen der Schaufelnut und dem Haltestück eine Kraftfeder anordnet.

Mit dieser Kraftfeder wird eine Kraft von dem Rotor auf den Turbinenschaufelfuß ausgeübt. Beim Transport sowie im Betrieb ist es wichtig, gerade bei niedrigen Rotationsgeschwindigkeiten eine Kraft auf den Turbinenschaufelfuß auszuüben, der in einer radialen Richtung wirkt. Dadurch ist ein Verschieben der Turbinenschaufel in axialer Richtung durch Reibungseffekte weiter vermieden. Ab einer bestimmten Rotationsgeschwindigkeit sind in radialer Richtung auf die Turbinenschaufel wirkende Fliehkräfte so groß, dass der Einfluss der Federkraft durch die Kraftfeder zu vernachlässigen ist.

Vorteilhafterweise ist die Kraftfeder neben dem Haltestück zwischen der Schaufelnut und dem Schaufelfuß angeordnet.

Dies ist eine besonders einfache und konstruktive Lösung, die durch einfache Mittel herstellbar ist.

In einer weiteren vorteilhaften Weiterbildung weist der Schaufelfuß eine in axialer Richtung gesehen angeordnete Vorderkante und in der axialen Richtung gesehen zur Vorderkante gegenüber angeordnete Hinterkante auf, wobei das Haltestück von der Vorderkante bis zur Hinterkante ragt.

Hierbei wird nun erfindungsgemäß vorteilhafterweise vorgeschlagen, das Haltestück derart weiterzubilden, dass die Ausmaße in axialer Richtung derart sind, dass das Haltestück von der Vorderkante bis zur Hinterkante ragt.

In einer weiteren vorteilhaften Weiterbildung ist ein erstes Sicherungsblech an der Vorderkante und ein zweites Sicherungsblech an der Hinterkante angeordnet.

Dadurch wird ein Verschieben in axialer Richtung des Haltestückes sowohl in die eine axiale Richtung als auch in die entgegengesetzt zeigende axiale Richtung wirksam verhindert.

In einer weiteren vorteilhaften Weiterbildung ist eine erste Kraftfeder an der Vorderkante und eine zweite Kraftfeder an der Hinterkante angeordnet.

Dadurch können symmetrische Verteilungen von Kräften und Schwingungen weiter minimiert werden, die insbesondere beim Anfahren oder beim Transport auftreten.

In einer weiteren vorteilhaften Weiterbildung ist der Vorsprung in Umfangsrichtung (bezogen auf die Rotationsachse) länglich ausgebildet.

Eine längliche Ausbildung ist in der Regel ein vergleichsweise einfaches Herstellungsverfahren, was hier zu einer Kostenersparnis führen wird.

Vorteilhafterweise sind die Rotorausnehmung und die zweite Ausnehmung in radialer Richtung übereinander angeordnet.

Durch die in radialer Richtung übereinander angeordnete Ausrichtung ist ein Verkippen des Blechs wirksam vermieden. Die oben beschriebenen Eigenschafen, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Ausführungsbeispiele der Erfindung werden nachfolgend anhand der Zeichnungen beschrieben. Diese sollen die Ausführungsbeispiele nicht maßgeblich darstellen, vielmehr ist die Zeichnung, wozu Erläuterungen dienlich, in schematisierter und/oder leicht verzehrter Form ausgeführt. Im Hinblick auf Ergänzungen der in der Zeichnung unmittelbar erkennbaren Lehren wird auf den einschlägigen Stand der Technik verwiesen.

Es zeigen:
- Figur 1: eine perspektivische Ansicht einer Sicherungseinrichtung,
- Figur 2: eine Querschnittsansicht einer ersten Variante der Sicherungseinrichtung,
- Figur 3: eine perspektivische Darstellung des Haltestücks gemäß der ersten Variante aus Figur 2,
- Figur 4: eine weitere perspektivische Darstellung des Haltestücks aus Figur 3,
- Figur 5: eine perspektivische Darstellung eines Blechs,
- Figur 6: eine Querschnittsansicht einer Sicherungseinrichtung gemäß einer zweiten Variante,
- Figur 7: eine perspektivische Darstellung des Haltestücks gemäß der zweiten Variante aus Figur 6,
- Figur 8: eine weitere perspektivische Darstellung des Haltestücks aus Figur 7,
- Figur 9: eine perspektivische Darstellung des Blechs,
- Figur 10: eine Querschnittsansicht einer Sicherungseinrichtung gemäß einer dritten Variante,
- Figur 11: eine perspektivische Ansicht des Haltestücks gemäß der dritten Variante,
- Figur 12: eine weitere perspektivische Ansicht des haltestücks gemäß Figur 11 für die dritte Variante,
- Figur 13: Darstellung des Blechs für die dritte Variante,
- Figur 14: Querschnittsansicht der Sicherungseinrichtung gemäß einer vierten Variante,
- Figur 15: Querschnittsansicht eines Teils der Sicherungseinrichtung gemäß der vierten Variante.

Figur 1 zeigt eine Sicherungseinrichtung 1. Gemäß Figur 1 ist ein Teil eines Rotors 2 und eines Turbinenschaufelfußes 3 zu sehen. Der Übersichtlichkeit wegen ist das Schaufelblatt der Turbinenschaufel nicht dargestellt. Der Rotor weist eine Schaufelnut 4 auf. Diese Schaufelnut 4 kann eine parallel zu einer Rotationsachse 5 des Rotors ausgebildete Schaufelnut 4 sein. Die Schaufelnut 4 kann ebenso eine gebogene Schaufelnut 4 sein, die dann an einer Vorderkante in axialer Richtung 7 angeordnet ist.

Die Rotationsachse 5 und die axiale Richtung 7 sind parallel zueinander angeordnet. Der Rotor 2 rotiert um die Rotationsachse 5 mit einer Drehgeschwindigkeit. Die Turbinenschaufel ist in der Schaufelnut 4 angepasst, so dass möglichst wenig Spielraum zwischen dem Turbinenschaufelfuß 3 und der Schaufelnut 4 entsteht. Ohne Sicherungseinrichtung 8 könnte die Turbinenschaufel in der axialen Richtung 7 frei verschoben werden.

Der Rotor 2 und die Turbinenschaufel können Teil einer Turbomaschine, beispielsweise einer Dampfturbine sein. Während des Anfahrens einer Strömungsmaschine sind die Fliehkräfte noch vergleichsweise gering, beim Transport sind keinerlei Fliehkräfte vorhanden. Dadurch besteht die Möglichkeit, dass die Turbinenschaufel sich in der axialen Richtung 7 verschieben kann. Dies wird verhindert durch eine Sicherungseinrichtung 8. Ab einer gewissen Rotationsfrequenz sind die Fliehkräfte derart groß, dass die Turbinenschaufel in der Schaufelnut 4 gegen sogenannte Tragflanken 9 drückt und dadurch eine stabile Position erhält. Ab dieser bestimmten Rotationsfrequenz ist ein axiales Verschieben schwer möglich. Mit der Sicherungseinrichtung 8 ist ein Verschieben der Turbinenschaufel in axialer 7 und radialer Richtung wirksam verhindert. Die Sicherungseinrichtung 8 umfasst ein Haltestück 10. Die Figuren 1 bis 5 zeigen eine erste Ausführung des Haltestücks 10. Das Haltestück 10 wird zwischen der Schaufelnut 4 und dem Turbinenschaufelfuß 3 angeordnet. Das Haltestück 10 umfasst eine Vorderseite 11 auf, das an der Vorderkante 6 angeordnet ist. An der gegenüberliegenden Seite zur Vorderseite 11 ist eine Rückseite 12 angeordnet (lediglich in Figur 2 sichtbar). Das Haltestück 10 weist eine Oberseite 13 und eine Unterseite 14 auf. Die Oberseite 13 ist gegenüber der Unterseite 14 angeordnet. Die Oberseite 13 liegt an einer Unterseite des Turbinenschaufelfußes 3 an, wie es in der Figur 2 dargestellt ist. Die Vorderseite 11 und die Vorderkante 6 sind hierbei bündig. Die Unterseite 14 des Haltestücks 10 zeigt in Richtung der Rotationsachse 5.

Auf der Oberseite 13 weist das Haltestück einen Vorsprung 15 auf, der gemäß einer ersten Variante der Erfindung in einer Umfangsrichtung 16 länglich ausgebildet ist. Der Vorsprung 15 weist einen rechtwinkligen Querschnitt auf. Der Vorsprung 15 ist über die komplette Oberseite 13 ausgebildet und ragt in eine Ausnehmung 17 im Turbinenschaufelfuß 3. Die Ausnehmung 17 ist hierbei komplementär zum Vorsprung 15 ausgebildet. Das bedeutet, dass die Ausnehmung 17 ebenso eine längliche Form und einen rechtwinkligen Querschnitt aufweist.

Ein Verschieben des Haltestücks ist, wenn der Vorsprung in der Ausnehmung 17 angeordnet ist, in axialer Richtung 7 nicht mehr möglich, so dass ein Verschieben des Haltestücks 10 in der axialen Richtung 7 verhindert ist.

Wie in Figur 2 dargestellt, ist zwischen der Unterseite 14 und dem Rotor 2 ein Raum, in dem eine Kraftfeder 18 angeordnet ist. Die Kraftfeder 18 führt zu einer Kraft von dem Rotor 2 auf das Haltestück 10 und schließlich dann auf den Turbinenschaufelfuß 3. Durch diese Kraft wird verhindert, dass das Haltestück 10 aus der Ausnehmung 17 springt. Zur weiteren Sicherung weist die Sicherungseinrichtung 10 ein Blech 19 auf, das in eine Rotorausnehmung 20 und in eine zweite Ausnehmung 21 eingreift, so dass ein Verschieben des Blechs 19 in axialer Richtung 7 verhindert ist. Die zweite Ausnehmung 21 ist im Haltestück 10 angeordnet. Das Blech 19 wird hierbei von der Seite eingeschoben. Das Blech 19 ist derart geformt, dass es in die Umfangsrichtung 16 zeigt.

Die Figur 2 zeigt eine Querschnittsansicht dieser ersten Variante des Haltestücks 10 und der gesamten Sicherungseinrichtung 8. Die Figuren 3 und 4 zeigen eine perspektivische Ansicht des Haltestücks 10 in seiner ersten Variante. Die Figur 5 zeigt das Blech 19, das in einer Umfangsrichtung 16 ausgebildet ist. Das Blech weist eine Blechoberseite 22, das in die zweite Ausnehmung 21 ragt. Die Blechunterseite 23 ragt in die Rotorausnehmung 20.

Die Figuren 6 bis 9 zeigen eine zweite Variante der Sicherungseinrichtung 8.

Der Unterschied der Sicherungseinrichtung 8 gemäß der zweiten Variante gegenüber der Sicherungseinrichtung 8 der ersten Variante ist, dass der Vorsprung 15 nicht länglich ausgebildet ist, sondern als Zylinder 24 ausgeführt ist und in eine Sacklochbohrung im Turbinenschaufelfuß 3 hineinragt. Der Zylinder 24 hat hierbei eine ähnliche Wirkungsweise wie der Vorsprung 15 gemäß 1, nämlich dass ein Verschieben in axialer Richtung 7 verhindert wird.

Die Figuren 7 und 8 zeigen eine perspektivische Ansicht des Haltestücks 10 gemäß der Variante 2.

Die Figur 9 zeigt das Blech 19, das für die Variante 2 ausgebildet ist, wobei das Blech 19 gemäß Variante 1 und Variante 3 identisch ist.

Das Blech 19 ist in Umfangsrichtung 16 umlaufend angeordnet und ist hierbei segmentiert ausgeführt. Das bedeutet, dass das Blech 19 aus einzelnen Segmenten besteht. Das Blech 19 ist formschlüssig in der Rotorausnehmung 20 und in der zweiten Ausnehmung angeordnet. Die Bleche 19 werden über eine angefräste Öffnung der umlaufenden Nut an eine Umfangsposition eingeführt und an ihre finale Position geschoben, nach Einführen des letzten Segmentes werden die Segmente an den Teilungen miteinander durch Punktschweißung verbunden. Die Kraftfeder 18 dient zur Sicherstellung der Anlage der Turbinenschaufel an den Rotor 2 unter Stillstand, z. B. während des Transportes. Die Kraftfeder 18 ist beispielsweise als Tellerfeder ausgebildet. Die Kraftfeder 18 kann aber ebenso auch als Klemmstück ausgeführt werden.

Die Figuren 10 bis 13 zeigen eine dritte Variante der Sicherungseinrichtung 8. Die dritte Variante zeichnet sich dadurch aus, dass das Haltestück 10 und die Kraftfeder 18 nebeneinander in axialer Richtung 7 angeordnet sind. Das bedeutet, dass die Kraftfeder 18 direkt auf dem Rotor 2 und direkt auf dem Turbinenschaufelfuß 3 angeordnet ist und die Kraft direkt vom Rotor 2 auf den Turbinenschaufelfuß 3 übertragen wird. Das Haltestück 10 ist in axialer Richtung 7 neben der Kraftfeder 18 angeordnet. Das Haltestück 10 weist ebenso einen Vorsprung 15 und eine zweite Ausnehmung 21 auf. Der Vorsprung 15 kann gemäß der ersten Variante länglich ausgebildet sein. Ebenso kann der Vorsprung 15 gemäß der zweiten Variante als Zylinder ausgebildet sein. Die Figur 10 zeigt eine Querschnittsansicht der Sicherungseinrichtung 8 gemäß der dritten Variante. Die Figuren 11 und 12 zeigen eine perspektivische Ansicht des Haltestücks 10. Die Figur 13 zeigt eine perspektivische Ansicht des Blechs 19.

Die Figuren 14 und 15 zeigen eine vierte Variante der Sicherungseinrichtung 8. Die Sicherungseinrichtung 8 gemäß der vierten Variante zeichnet sich dadurch aus, dass das Haltestück 10 nunmehr von der Vorderkante 6 des Turbinenschaufelfußes 3 bis zur Hinterkante des Turbinenschaufelfußes ausgebildet ist. Das bedeutet, dass das Haltestück 10 komplett von der Vorderkante 6 bis zur Hinterkante angeordnet ist. Das Haltestück 10 weist ebenso einen Vorsprung 15 auf, der in eine Ausnehmung 17 eingreift. Des Weiteren ist ebenso ein Blech 19 vorgesehen, dass in eine zweite Ausnehmung 21 und in eine Rotorausnehmung 20 eingreift. Die Kraftfeder 18 ist ebenso zwischen dem Haltestück 10 und dem Rotor 2 ausgeordnet.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, solange diese den durch die Ansprüche definierten Schutzumfang der Erfindung nicht verlassen.

## Patentansprüche

1. Rotor (2) für eine Strömungsmaschine, umfassend
zumindest eine Turbinenschaufel
und eine Sicherungseinrichtung (1) zur axialen und radialen Sicherung der Turbinenschaufel,
wobei der Rotor (2) eine Schaufelnut (4) und
die Turbinenschaufel einen Turbinenschaufelfuß (3) umfasst, wobei der Turbinenschaufelfuß (3) an die Schaufelnut (4) angepasst ist,
wobei die Sicherungseinrichtung (1) ein Haltestück (10) aufweist,
das zwischen der Schaufelnut (4) und dem Turbinenschaufelfuß (3) angeordnet ist,
wobei das Haltestück (10) eine zum Turbinenschaufelfuß (3) zeigende Oberfläche aufweist,
wobei die Oberfläche am Turbinenschaufelfuß (3) anliegt, wobei das Haltestück (10) einen Vorsprung (15) auf der Oberfläche aufweist, der in einer Ausnehmung (17) im Turbinenschaufelfuß (4) angeordnet ist, wobei der Vorsprung (15) in die Ausnehmung (17) derart eingreift, dass ein Verschieben des Haltestücks (10) in der axialen Richtung (7) verhindert ist,
wobei die Sicherungseinrichtung (1) eine Kraftfeder (18) aufweist, die eine in radialer Richtung wirkende Kraft von dem Rotor (2) auf die Turbinenschaufel ausübt,
**dadurch gekennzeichnet, dass**
die Sicherungseinrichtung (1) ein Blech (19) aufweist, dass in einer zweiten Ausnehmung (21) im Haltestück (10) und
in einer Rotorausnehmung (20) angeordnet ist,
wobei das Blech (19) in die zweite Ausnehmung (21) und in die Rotorausnehmung (20) derart eingreift, dass ein Verschieben des Blechs (19) in der axialen Richtung (7)

2. Rotor (2) nach Anspruch 1,
wobei die Kraftfeder als separates Bauteil ausgebildet ist.

3. Rotor (2) nach Anspruch 1 oder 2,
wobei die Ausnehmung (17) komplementär zum Vorsprung (15) ausgebildet ist.

4. Rotor (2) nach Anspruch 1, 2 oder 3,
wobei der Vorsprung einen rechtwinkligen Querschnitt aufweist.

5. Rotor nach Anspruch 1 oder 2,
wobei die Kraftfeder (18) zwischen der Schaufelnut (4) und dem Haltestück (10) angeordnet ist.

6. Rotor (2) nach Anspruch 1 oder 2,
wobei die Kraftfeder (18) neben dem Haltestück (10) zwischen der Schaufelnut (4) und dem Schaufelfuß (3) angeordnet ist.

7. Rotor (2) nach einem der vorhergehenden Ansprüche, wobei der Schaufelfuß (3) eine in axialer Richtung (7) gesehen angeordnete Vorderkante (6) und in der axialen Richtung (7) gesehen zur Vorderkante (6) gegenüber angeordnete Hinterkante ausweist,
wobei das Haltestück (10) von der Vorderkante (6) bis zur Hinterkante ragt.

8. Rotor (2) nach Anspruch 7,
wobei ein erstes Sicherungsblech an der Vorderkante (6) und ein zweites Sicherungsblech an der Hinterkante angeordnet ist.

9. Rotor (2) nach Anspruch 7,
wobei eine erste Kraftfeder (18) an der Vorderkante (6) und eine zweite Kraftfeder an der Hinterkante angeordnet ist.

10. Rotor (2) nach einem der vorhergehenden Ansprüche, wobei der Vorsprung (15) in einer zu der Rotationsachse (5) des Rotors (2) orientierten Umfangsrichtung länglich ausgebildet ist.

11. Rotor (2) nach einem der vorhergehenden Ansprüche, wobei die Rotorausnehmung (20) und die zweite Ausnehmung (21) in radialer Richtung übereinander angeordnet sind.

12. Rotor (2) nach einem der vorhergehenden Ansprüche, wobei die Sicherungseinrichtung (1) in einer Einrichtungs-Ausnehmung im Rotor (2) angeordnet ist.

13. Rotor (2) nach einem der vorhergehenden Ansprüche, wobei die Kraftfeder (18) als Tellerfeder ausgebildet ist.

14. Rotor (2) nach einem der vorhergehenden Ansprüche, wobei das Haltestück (10) Teil des Turbinenschaufelfußes (3) ist.

## Claims

1. Rotor (2) for a continuous-flow machine, comprising at least one turbine blade
and a securing device (1) for axially and radially securing the turbine blade,
wherein the rotor (2) comprises a blade groove (4) and the turbine blade comprises a turbine blade root (3), wherein the turbine blade root (3) is adapted to the blade groove (4),
wherein the securing device (1) has a retaining piece (10) which is arranged between the blade groove (4) and the turbine blade root (3),
wherein the retaining piece (10) has a surface facing towards the turbine blade root (3),
wherein the surface bears against the turbine blade root (3),
wherein the retaining piece (10) has on the surface a projection (15) which is arranged in a recess (17) in the turbine blade root (4), wherein the projection (15) engages into the recess (17) in such a way that displacement of the retaining piece (10) in the axial direction (7) is prevented,
wherein the securing device (1) has a force spring (18) which exerts on the turbine blade a force, acting in the radial direction, from the rotor (2),
**characterized in that**
the securing device (1) has a plate (19) which is arranged in a second recess (21) in the retaining piece (10) and in a rotor recess (20), wherein the plate (19) engages into the second recess (21) and into the rotor recess (20) in such a way that displacement of the plate (19) in the axial direction (7) is prevented.

2. Rotor (2) according to Claim 1,
wherein the force spring is formed as a separate component.

3. Rotor (2) according to Claim 1 or 2,
wherein the recess (17) is of complementary design with respect to the projection (15).

4. Rotor (2) according to Claim 1, 2 or 3,
wherein the projection is of rectangular cross section.

5. Rotor according to Claim 1 or 2,
wherein the force spring (18) is arranged between the blade groove (4) and the retaining piece (10).

6. Rotor (2) according to Claim 1 or 2,
wherein the force spring (18) is arranged next to the retaining piece (10), between the blade groove (4) and the blade root (3).

7. Rotor (2) according to one of the preceding claims,
wherein the blade root (3) has an arranged front edge (6), as seen in the axial direction (7), and a rear edge arranged opposite the front edge (6), as seen in the axial direction (7),
wherein the retaining piece (10) extends from the front edge (6) to the rear edge.

8. Rotor (2) according to Claim 7,
wherein a first securing plate is arranged at the front edge (6) and a second securing plate is arranged at the rear edge.

9. Rotor (2) according to Claim 7,
wherein a first force spring (18) is arranged at the front edge (6) and a second force spring is arranged at the rear edge.

10. Rotor (2) according to one of the preceding claims,
wherein the projection (15) is of elongate design in a circumferential direction which is oriented with respect to the axis of rotation (5) of the rotor (2).

11. Rotor (2) according to one of the preceding claims,
wherein the rotor recess (20) and the second recess (21) are arranged one on top of the other in the radial direction.

12. Rotor (2) according to one of the preceding claims,
wherein the securing device (1) is arranged in a device recess in the rotor (2).

13. Rotor (2) according to one of the preceding claims,
wherein the force spring (18) is designed as a disc spring.

14. Rotor (2) according to one of the preceding claims,
wherein the retaining piece (10) is part of the turbine blade root (3).

## Revendications

1. Rotor (2) d'une turbomachine comprenant,
au moins une aube de turbine
et un dispositif (1) d'assujettissement pour l'assujettissement axial et radial de l'aube de turbine,
dans lequel le rotor (2) comprend une rainure (4) pour une aube et l'aube de turbine une emplanture (3) d'aube de turbine, l'emplanture (3) de l'aube de turbine étant adaptée à la rainure (4) pour une turbine,
dans lequel le dispositif (1) d'assujettissement a une pièce (10) de maintien,
qui est disposée entre la rainure (4) pour une aube et l'emplanture (3) de l'aube de turbine,
dans lequel la pièce (10) de maintien a une surface allant vers l'emplanture (3) de l'aube de turbine,
dans lequel la surface s'applique à l'emplanture (3) de l'aube de turbine,
dans lequel la pièce (10) de maintien a une saillie (15) sur la surface, qui est disposée dans un évidement (17) de l'emplanture (4) de l'aube de turbine, la saillie (15) pénétrant dans l'évidement (17) de manière à empêcher un déplacement de la pièce (10) de maintien dans la direction (7) axiale,
dans lequel le dispositif (1) d'assujettissement a un ressort (18) de force, qui applique une force dans la direction radiale allant du rotor (2) à l'aube de turbine,
**caractérisé en ce que**
le dispositif (1) d'assujettissement a une tôle (19) qui est disposée dans un deuxième évidement (21) de la pièce (10) de maintien et dans un évidement (20) du rotor, la tôle (19) pénétrant dans le deuxième évidement (21) et dans l'évidement (20) du rotor de manière à empêcher un déplacement de la tôle (19) dans la direction (7) axiale.

2. Rotor (2) suivant la revendication 1,
dans lequel le ressort de force est constitué sous la forme d'une pièce distincte.

3. Rotor (2) suivant l'une des revendications 1 ou 2,
dans lequel l'évidement (17) est constitué de manière complémentaire à la saillie (15).

4. Rotor (2) suivant l'une des revendications 1, 2 ou 3,
dans lequel la saillie a une section transversale rectangulaire.

5. Rotor (2) suivant l'une des revendications 1 ou 2,
dans lequel le ressort (18) de force est disposé entre la rainure (4) pour l'aube et la pièce (10) de maintien.

6. Rotor (2) suivant l'une des revendications 1 ou 2,
dans lequel le ressort (18) de force est disposé à côté de la pièce (10) de maintien entre la rainure (4) pour l'aube et l'emplanture (3) de l'aube.

7. Rotor (2) suivant l'une des revendications précédentes,
dans lequel l'emplanture (3) de l'aube a un bord (6) avant considéré dans la direction (7) axiale et un bord arrière par rapport au bord (6) avant considéré dans la direction (7) axiale,
la pièce (10) de maintien faisant saillie du bord (6) avant jusqu'au bord arrière.

8. Rotor (2) suivant la revendication 7,
dans lequel une première tôle d'assujettissement est disposée sur le bord (6) avant et une deuxième tôle d'assujettissement sur le bord arrière.

9. Rotor (2) suivant la revendication 7,
dans lequel un premier ressort (18) de force est disposé sur le bord (6) avant et un deuxième ressort de force sur le bord arrière.

10. Rotor (2) suivant l'une des revendications précédentes, dans lequel la saillie (15) est constituée en longueur dans une direction périphérique orientée par rapport à l'axe (5) de rotation du rotor (2).

11. Rotor (2) suivant l'une des revendications précédentes, dans lequel l'évidement (20) du rotor et le deuxième évidement (21) sont disposés l'un sur l'autre dans la direction radiale.

12. Rotor (2) suivant l'une des revendications précédentes, dans lequel le dispositif (1) d'assujettissement est disposé dans un évidement de dispositif du rotor (2).

13. Rotor (2) suivant l'une des revendications précédentes, dans lequel le ressort (18) de force est constitué sous la forme d'un ressort à disque.

14. Rotor (2) suivant l'une des revendications précédentes, dans lequel la pièce (10) de maintien fait partie de l'emplanture (3) de l'aube de turbine.
